# FASCICULE DE BREVET EUROPEEN

(11) **EP 0 219 402 B1**
(45) Date de publication et mention de la délivrance du brevet: **19.06.1991**
(21) Numéro de dépôt: 86402094.6
(22) Date de dépôt: 24.09.1986
(51) Int. Cl.: E04D 3/36, E04F 13/08

(54) **Ensemble de protection et d'isolation pour bâtiments**
Schutz- und Isolierungseinheit für Gebäude
Protection and insulation unit for buildings

(30) Priorité: 24.09.1985 FR 8514117
(43) Date de publication de la demande: 22.04.1987
(73) Titulaire: HAIRONVILLE S.A., F-55000 Bar le Duc (FR)
(72) Inventeur: Huvet, Jean-Marie, F-55170 Ancerville (FR)
(74) Mandataire: Colas, Jean-Pierre

(56) Documents cités:
- CH-A- 628 409
- DE-A- 2 711 335
- DE-C- 593 150
- DE-C- 830 246
- FR-A- 2 128 920
- FR-A- 2 271 350
- GB-A- 2 126 617

## Description

La présente invention est relative à un ensemble de protection et d'isolation pour bâtiments, comprenant au moins un profilé formant toiture ou paroi, supportant au moins un panneau d'isolation thermique ou phonique maintenu par l'intermédiaire d'organes de fixation.

Il est bien connu de réaliser des toitures, notamment à usage industriel, et également des murs, à l'aide de profilés constitués de tôle d'acier ou autre matériau, présentant généralement des ondulations parallèles pour augmenter leur raideur, ces profilés étant associés à des panneaux d'isolation qui sont placés soit à l'extérieur du bâtiment par rapport au profilé, soit à l'intérieur du bâtiment, ils constituent alors, dans le cas d'une toiture, des faux plafonds. Les organes d'accrochage qui maintiennent les panneaux en place par rapport au profilé, qui constitue alors un profilé porteur, comprennent usuellement soit des vis ou des rivets, soit des goujons soudés. Les vis ou rivets ont l'inconvénient d'exiger une perforation du profilé, avec des risques concernant l'étanchéité et la tenue à la corrosion, les goujons soudés sont mal compatibles avec les tôles pré-laquées, dont l'usage se répand de plus en plus, et leur mise en place est coûteuse. L'un et l'autre de ces types d'organes de fixation ont en commun que leur fixation sur le profilé est une opération relativement coûteuse.

En outre, ils sont généralement en métal, du fait des fortes contraintes mécaniques qu'ils supportent, si bien qu'ils créent des ponts thermiques (ou phoniques) nuisibles aux qualités d'isolation de l'ensemble.

On a proposé dans FR-A-2.128.920 d'utiliser, pour la construction de chambres isothermes ou analogues, des panneaux isolants fixes sur un parement en tôle comportant des ondulations dont l'ouverture vers l'extérieur est étranglée, c'est-à-dire des ondulations en forme de queue d'aronde ou analogue. Cela permet de s'affranchir de vissage ou rivetage en prévoyant que les tiges de fixation comportent une tête qui vient se loger dans l'ondulation qui lui correspond. La tête est amenée en place en la faisant coulisser le long de la rainure après l'avoir introduite dans celle-ci à une extrémité du panneau. Lorsqu'il s'agit de panneaux de grande longueur, l'opération ralentit de façon appréciable la marche du chantier.

Dans FR-A-2.271.350, on a proposé (figure 9) de donner à la tête d'un moyen de fixation, en vue selon l'axe, une forme générale rectangulaire avec une troncature sur deux angles diamétralement opposés, si bien qu'on peut introduire la tête dans l'ondulation avec ses grands côtés parallèles à l'ondulation, puis tourner la tête d'un angle droit pour immobiliser le panneau par rapport au moyen de fixation. Afin d'empêcher une rotation de la tête en sens inverse, qui la libérerait de l'ondulation, il est prévu une tige de blocage parallèle à la rainure, et qui traverse deux têtes successives, et, en outre, ou en substitution, une vis axiale qui force la tête contre la paroi de la nervure. L'un ou l'autre de ces moyens de blocage est coûteux, et sa mise en oeuvre n'est pas facile et ralentit également de façon appréciable la marche de chantier.

L'invention a pour but de remédier à cet inconvénient, et de fournir un ensemble de protection dont la mise en place soit rendue plus facile.

Dans ce but, l'invention fournit un ensemble de protection et d'isolation de bâtiments comprenant au moins un panneau d'isolation thermique ou phonique, au moins un profilé porteur qui comporte, dans sa section transversale, au moins une nervure comprenant une zone centrale de largeur supérieure à l'écartement des zones latérales, et au moins un organe de fixation qui comprend une section centrale allongée en matière thermiquement non conductrice, qui traverse le panneau isolant, cette section portant, à une de ses extrémités, une tête qui s'enfonce dans la nervure et prend appui sur ses faces latérales, et, à son autre extrémité, des moyens de maintien d'une pièce d'arrêt du panneau d'isolation, caractérisé en ce que:

_ la tête a, vue selon l'axe de la partie centrale, une forme générale de parallélogramme, avec des petits côtés et des grands côtés, la distance entre les grands côtés étant un peu inférieure à l'écartement des zones latérales de la nervure, alors que la distance entre les petits côtés est un peu inférieure à la largeur intérieure de la nervure, si bien que la tête peut être introduite dans la nervure avec ses grands côtés parallèles à l'allongement de celle-ci, et y être immobilisée par rotation autour de l'axe de la partie centrale d'un angle inférieur à un quart de tour,

et en ce que le centre du parallélogramme se projette sur le petit côté à une faible distance de l'angle obtus, cette distance étant calculée, en fonction de la géométrie et des propriétés élastiques de la plaquette et du profilé, pour être assez grande pour que la fixation de la plaquette ne soit pas instable, mais assez petite pour que la mise en place de la tête par rotation autour de l'axe de la partie centrale n'exige pas un effort exagéré.

L'invention va maintenant être décrite plus en détail à l'aide d'exemples pratiques, illustrés à l'aide des dessins, parmi lesquels:
La figure 1 est une vue schématique en perspective d'une toiture avec faux plafond, conforme à l'invention.
Les figures 2 et 3 sont des coupes de la nervure à zone centrale élargie du profilé, dans deux réalisations différentes.
Les figures 4 et 5 sont des coupes longitudinales et transversales d'un organe de fixation et de la partie avoisinante du profilé.
La figure 6 est une coupe d'une modalité particulière de l'invention.

La figure 1 montre un profilé 1 de type courant, en tôle, présentant un certain nombre d'ondulations 2, à profil trapézoïdal destinées à augmenter la rigidité.

Du côté droit de la figure 1, on a représenté un panneau d'isolation 2 posé sur le profilé et maintenu sur lui par des organes de fixation 3.

Du côté gauche de la figure 1 on a représenté un panneau d'isolation 4, placé sous le profilé et maintenu par des organes de fixation (ou suspentes) 5 qui le relient au profilé 1. Le panneau 4 fait partie d'un faux plafond.

Les liaisons entre les organes de fixation et le profilé sont réalisées, comme on peut le voir aux figures suivantes, grâce à la présence, sur le profilé d'une nervure 6 à zone centrale élargie qui est mieux visible aux figures 2 et 3.

Cette nervure 6 comprend une zone centrale élargie 7, plane (figure 2) ou à concavité tournée vers le haut (figure 3), qui se raccorde au reste du profilé par deux zones latérales 8, planes (figure 2) ou à concavité opposée à celle de la partie 7 (figure 3), et dont l'écartement e est inférieur d'environ 1/3 à la largeur maximale l de la partie 7. Ces dimensions n'ont rien d'impératif et dépendent notamment des caractéristiques du matériau. Par ailleurs, il est possible de donner à la partie 6 une forme inversée, correspondant à la figure 3 tournée le haut en bas.

Le maintien des panneaux isolants peut être réalisé avec des organes de fixation de différents types.

Aux figures 4 et 5, on a représenté un organe d'accrochage, qui comprend une plaquette 9 en forme de parallélogramme, dont la largeur, c'est-à-dire la distance entre les grands côtés est un peu inférieure à l'écartement e alors que la distance entre les petits côtés est un peu inférieure à la largeur intérieure de la zone centrale, si bien qu'on peut l'introduire dans la nervure 6 dans la position représentée en tirets à la figure 5 et l'immobiliser dans celle-ci par rotation d'un angle inférieur à un quart de tour, dans le sens convenable, autour d'un axe perpendiculaire au plan de la plaquette et passant par son centre C.

On observera que le centre C de la plaquette se projette sur le petit côté à une faible distance d de l'angle obtus du parallélogramme, et sur le petit côté lui-même. Si le centre C se projette sur l'angle obtus lui-même, ou au-delà de celui-ci, c'est-à-dire à l'extérieur du parallélogramme, la fixation de la plaquette serait instable. La distance d ne doit cependant pas être trop grande, car cela aboutirait à un effort exagéré pour le mouvement de rotation indiqué plus haut. Le choix de la distance d doit être fait en fonction de la géométrie et des propriétés élastiques du profilé et de l'organe de fixation.

La forme de la plaquette 9 peut être rectangulaire, ce qui est un cas particulier de la réalisation décrite, ou encore avoir une autre forme, à condition de respecter les règles ci-dessus.

La plaquette 9 est solidaire d'une tige 10, elle-même fixée dans un fourreau 11 en matière à bonnes propriétés d'isolation thermique. A son extrémité opposée, le fourreau 11 est relié par une tige 12 solidaire d'une rondelle 13 de maintien du panneau isolant 2. Si on le désire, la rondelle 13 peut avoir un trou ou une encoche pour permettre de faire tourner plus facilement la plaquette 9.

La figure 6 montre un mode d'accrochage utilisable pour la fixation de faux plafonds, c'est-à-dire plus généralement un mode d'accrochage par coopération de l'organe de fixation avec la surface de la partie 6, et non plus sa surface intérieure comme dans le cas des figures 4 et 5.

L'extrémité de la suspente 5 comporte deux branches élastiques 17, 18 qui viennent enserrer la partie 6, réalisant une fixation par agrafage.

On notera que ces organes de fixation extérieurs à la nervure se placent à volonté sur celle-ci, sans qu'il soit nécessaire de les enfiler à une extrémité du profilé, de même que les organes de fixation intérieurs à la nervure. Ceci contribue à la souplesse et à l'efficacité du chantier, et permet d'augmenter sans inconvénient la longueur des profilés.

D'autres dispositifs sont possibles. Par exemple, on peut prévoir une seule branche élastique qui coopère avec une branche rigide.

Les figures 4 à 6 montrent des nervures en forme d'oméga, analogues à celles de la figure 3. L'homme de métier comprendra aisément que des organes de fixation identiques ou analogues s'adaptent à des nervures de formes différentes, et notamment à une nervure en queue d'aronde comme celle de la figure 2.

La mise en place des organes de fixation est dans tous les cas simple et rapide. Il est donc possible de multiplier le nombre de ces organes, dont le prix de revient industriel est peu élevé, sans grever les prix de revient des fournitures et de construction.

On observera aussi que la nervure 6 à zone centrale élargie contribue à raidir le profilé, permettent de simplifier par ailleurs sa forme en réduisant le nombre des ondulations, si bien que son prix et son poids unitaire ne sont que faiblement modifiés.

Dans les exemples donnés, on a prévu une nervure à zone centrale élargie pour chaque ondulation du profilé, il est évidemment possible d'en prévoir plus ou moins.

Quoique les figures se rapportent à une toiture, il est clair que l'invention est également applicable à des murs verticaux ou obliques.

## Revendications

1. Ensemble de protection et d'isolation de bâtiments comprenant au moins un panneau (2, 4) d'isolation thermique ou phonique, au moins un profilé porteur (1) qui comporte, dans sa section transversale, au moins une nervure (6) comprenant une zone centrale (7) de largeur (1) supérieure à l'écartement des zones latérales, et au moins un organe de fixation (3) qui comprend une section centrale allongée (10, 11) en matière thermiquement non conductrice, qui traverse le panneau d'isolation (2, 4), cette section portant, à une de ses extrémités, une tête (9) qui s'enfonce dans la nervure et prend appui sur ses faces latérales, et, à son autre extrémité, des moyens de maintien d'une pièce d'arrêt (13) du panneau d'isolation, caractérisé en ce que:
_ la tête (9) a, vue selon l'axe de la partie centrale, une forme générale de parallélogramme, avec des petits côtés et des grands côtés, la distance entre les grands côtés étant un peu inférieurs à l'écartement (e) des zones latérales de la nervure, alors que la distance entre les petits côtés est un peu inférieure à la largeur intérieure de la nervure (6), si bien que la tête peut être introduite dans la nervure avec ses grands côtés parallèles à l'allongement de celle-ci, et y être immobilisée par rotation autour de l'axe de la partie centrale d'un angle inférieur à un quart de tour,
et en ce que le centre (C) du parallélogramme se projette sur le petit côté à une faible distance (d) de l'angle obtus, cette distance (d) étant calculée, en fonction de la géométrie et des propriétés élastiques de la plaquette et du profilé, pour être assez grande pour que la fixation de la plaquette ne soit pas instable, mais assez petite pour que la mise en place de la tête par rotation autour de l'axe de la partie centrale n'exige pas un effort exagéré.

2. Ensemble selon la revendication 1, caractérisé en ce que la partie centrale allongée de l'organe de fixation est en forme de fourreau (11), et les moyens (12) de maintien de la pièce d'arrêt (13) pénètrent dans une extrémité de ce fourreau sans atteindre la tête (9).

3. Ensemble selon l'une des revendications 1 ou 2, caractérisé en ce qu'il comprend en outre un organe de fixation (17, 18) enserrant élastiquement l'extérieur de la nervure à zone centrale élargie.

4. Ensemble selon l'une des revendications 1 à 3, caractérisé en ce que l'organe de fixation est au moins en partie en matière plastique.

## Patentansprüche

1. Einheit zum Schutz und zur Isolierung von Gebäuden, mit mindestens einer Platte (2, 4) zur thermischen oder akustischen Isolierung, mindestens einem Profilträger (1), der in seinem Querschnitt mindestens eine Rippe (6) mit einem zentralen Bereich (7) einer Breite (1) aufweist, die größer ist als der Abstand zwischen den seitlichen Bereichen, und mindestens einem Befestigungsorgan (3), das einen zentralen länglichen Abschnitt (10, 11) aus einem thermisch nichtleitenden Material aufweist, welcher durch die Isolierplatte (2, 4) hindurch verläuft, wobei dieser Abschnitt an einem seiner Enden einen Kopf (9), der von der Rippe aufgenommen wird und an seinen Seitenflächen anliegt, und an seinem anderen Ende Halterungsmittel für ein Halterungsteil (13) der Isolierplatte trägt, dadurch gekennzeichnet, daß:
der Kopf (9), gesehen in Richtung der Achse seines zentralen Abschnitts, im wesentlichen die Form eines Parallelogramms mit kleinen Seiten und großen Seiten hat, wobei der Abstand zwischen den großen Seiten ein wenig kleiner als der Abstand (e) der seitlichen Bereiche der Rippe ist, während der Abstand zwischen den kleinen Seiten ein wenig kleiner als die innere Breite der Rippe (6) ist, so daß der Kopf mit seinen großen Seiten parallel verlaufend zur Längsrichtung der Rippe in die Rippe eingesetzt und dort dadurch fixiert werden kann, daß er um die Achse seines zentralen Abschnitts um einen Winkel gedreht wird, der kleiner als eine Viertelumdrehung ist,
und die Projektion des Mittelpunktes (C) des Parallelogramms auf die kleine Seite einen geringen Abstand (d) zum stumpfen Winkel hat, wobei dieser Abstand (d) in Abhängigkeit von der Geometrie und den elastischen Eigenschaften der Scheibe (des Kopfes) und des Profilträgers so bemessen wird, daß er ausreichend groß ist, damit die Fixierung der Scheibe nicht instabil ist, daß er jedoch ausreichend klein ist, damit die Positionierung des Kopfes durch Drehen um die Achse des zentralen Abschnitts keine zu große Kraft erfordert.

2. Einheit nach Anspruch 1, dadurch gekennzeichnet, daß der zentrale längliche Abschnitt des Befestigungsorgans als Hülse (11) ausgebildet ist und die Halterungsmittel (12) für den Sperrkörper (13) in ein Ende dieser Hülse eingreifen, ohne den Kopf (9) zu erreichen.

3. Einheit nach Anspruch 1 oder 2, dadurch gekennzeichnet, daß sie ferner ein Befestigungsorgan (17, 18) aufweist, das die Außenseite der Rippe in einem erweiterten zentralen Bereich elastisch einspannt.

4. Einheit nach einem der Ansprüche 1 bis 3, dadurch gekennzeichnet, daß das Befestigungsorgan zumindest teilweise aus Kunststoff besteht.

## Claims

1. Protection and insulation unit for buildings comprising at least one thermal or sound insulation panel (2, 4), at least one structural section (1) which has, in its cross section, at least one rib (6) comprising a central part (7) with a width (1) greater than the gap between the lateral parts, and at least one fixing device (3) which comprises an elongate central section (10, 11) in a thermally non-conducting material, passing through the insulating panel (2, 4), this section bearing, at one of its ends, a head (9) which embeds itself in the rib and bears against its lateral faces, and, at its other end, means for holding a stop (13) for the insulation panel, characterised in that:
_ the head (9) has, as seen along the axis of the central part, the general shape of a parallelogram, with small sides and large sides, the distance between the large sides being a little less than the gap (e) between the lateral parts of the rib, whilst the distance between the small sides is a little less than the internal width of the rib (6), so that the head can be introduced into the rib with its large sides parallel to the elongation of the latter, and be immobilised in it by rotation about the axis of the central part by an angle of less than a quarter of a turn,
and it that the centre (C) of the parallelogram is projected onto the small side at a small distance (d) from the obtuse angle, this distance (d) being calculated, depending on the geometry and elastic properties of the plate and section, so as to be large enough for the fixing of the plate not to be unstable, but small enough for the positioning of the head by rotating about the axis of the central part not to require excessive force.

2. Unit according to claim 1, characterised in that the elongate central part of the fixing device is in the form of a sleeve (11), and the means (12) for holding the stop (13) enter into one end of this sleeve without reaching the head (9).

3. Unit according to one of claims 1 or 2, characterised in that it comprises in addition a fixing device (17, 18) elastically gripping the ouside of the rib with a widened central part.

4. Unit according to one of claims 1 to 3, characterised in that the fiwing device is at least partly made from a plastic material.
